# EUROPÄISCHE PATENTSCHRIFT

(11) **EP 2 061 610 B1**
(45) Veröffentlichungstag und Bekanntmachung des Hinweises auf die Patenterteilung: **23.04.2014**
(21) Anmeldenummer: 08707690.7
(22) Anmeldetag: 13.02.2008
(51) Int. Cl.: B21D 28/06, B21D 28/08

(54) **STANZVORRICHTUNG UND STANZVERFAHREN**
PUNCHING DEVICE AND METHOD FOR PUNCHING
DISPOSITIF DE DÉCOUPAGE ET PROCÉDÉ DE DÉCOUPAGE

(30) Priorität: 26.03.2007 DE 102007015046
(43) Veröffentlichungstag der Anmeldung: 27.05.2009
(73) Patentinhaber: FLAMM GmbH, 52078 Aachen (DE)
(72) Erfinder: FLAMM, Frieder, 52223 Stolberg (DE)
(74) Vertreter: Kohlmann, Kai
(86) Internationale Anmeldenummer: PCT/EP2008/001078
(87) Internationale Veröffentlichungsnummer: WO 2008/116527

(56) Entgegenhaltungen:
- DE-A1- 2 233 350
- GB-A- 1 193 666
- JP-U- 1 135 135
- US-A- 4 571 810

## Beschreibung

Die Erfindung betrifft eine Stanzvorrichtung zum Ausschneiden von Platinen aus einem intermittierend durch die Stanzvorrichtung hindurch geführten bandförmigen Werkstoff, mit einem um eine senkrecht zur Förderebene des Werkstoffs stehende Achse drehbar gelagerten Stempel und einer drehbar gelagerten Matrize, einer unterhalb der Matrize angeordneten Transportvorrichtung zum Entfernen der Platinen aus der Stanzvorrichtung sowie Mitteln zum Ausrichten der Platinen in eine für eine Weiterverarbeitung gewünschte Endlage. Außerdem betrifft die Erfindung ein Verfahren zum Ausschneiden von Platinen.

Beim Ausstanzen von Platinen aus bandförmigem Werkstoff, insbesondere einem Blechband, besteht der Wunsch, den Werkstoff maximal zu verwerten und Abfall, den so genannten Verschnitt, auf ein notwendiges Minimum,zu reduzieren. Man ist daher beim Ausschneiden von Platinen darum bemüht, dass die Schnittkanten zweier benachbarter Platinen möglichst nah beieinander liegen.

Neben der Verwendung eines Doppelwerkzeuges ist es bereits bekannt, die Platinen im so genannten Wendeschnitt auszuschneiden. Eine optimale Ausnutzung des Blechbandes kann durch diese Verfahren nicht erreicht werden.

Die DE 2 233 350 A1 offenbart gemäß dem Oberbegriff von Anspruch 1 bereits eine Schneidvorrichtung für eine Presse zum Ausschneiden von Platinen aus einem durch das Werkzeug intermittierend hindurch geführten Streifen oder bandförmigen Werkstoff, wie beispielsweise Blechband. Um das Blechband maximal zu verwerten und Abfall zu verringern, ist das Werkzeug in der Presse um eine senkrecht zur Förderebene des Blechbandes liegende Achse drehbar gelagert. Der Drehbereich des Werkzeuges beträgt vorzugsweise 180°. Das Werkzeugunterteil ist auf einem in an sich bekannter Weise auf dem Pressentisch angeordneten Schnittauflagekasten befestigt, an welchem ein weiterer, den Matrizenhalter sowie die Matrize tragender Drehteller gelagert ist. Zum Herausnehmen der Platinen aus dem Werkzeug ist eine an sich bekannte Greiferschienen-Transportvorrichtung vorgesehen. Schließlich wird offenbart, dass der Schneidvorrichtung eine an sich bekannte Platinenausrichtstation, beispielsweise ein Drehtisch nachgeschaltet ist.

Die durch den Stempel des Werkzeuges ausgeschnittene Platine fällt unter Einwirkung eines separat vorgesehenen Platinenausstoßers durch eine Aussparung des Matrizenhalters, des darunter angeordneten Drehtellers sowie des stationären Werkzeugunterteils auf den Schnittauflagekasten. Auf dem Schnittauflagekasten wird die ausgestanzte Platine durch entsprechend ihrer Form auf den Greiferschienen angebrachte Mitnehmerbolzen erfasst und durch die Greiferschienen-Transporteinrichtung aus dem Entladekanal der Vorrichtung heraustransportiert und der nachgeschalteten Platinenausrichtstation zugeführt. Der Drehtisch der Platinenausrichtstation ist in zwei Richtungen drehbar, so dass die nacheinander in verschiedenen Lagen anfallenden Platinen in eine bestimmte gleiche Endlage für den Weitertransport gedreht werden können.

Um Platinen in zwei gegeneinander versetzten Reihen auszuschneiden, wird das Werkzeug exzentrisch zur Drehachse der Drehteller angeordnet. Entsprechend der jeweiligen Platinenform und der Exzentrizität muss der Drehtisch der Platinenausrichtstation nicht nur um unterschiedliche Winkel gedreht, sondern auch eine zusätzliche lineare Querverschiebung erfahren.

Ein Nachteil der bekannten Vorrichtung besteht darin, dass auf Grund der entsprechend der Form der ausgestanzten Platine auf den Greiferschienen angebrachten Mitnehmerbolzen nur definierte Drehwinkel der Schneidvorrichtung sowie der entsprechenden Matrize zulässig sind, damit die Platinen von der Greiferschienen-Transporteinrichtung korrekt aufgenommen werden können. Des weiteren lassen sich unsymmetrische Platinen nicht transportieren.

Ein weiterer Nachteil besteht darin, dass die ausgestoßene Platine unter Einwirkung des Platinenausstoßers herunter fällt, so dass die ausgestanzte Platine von den Mitnehmerbolzen der Greiferschienen-Transporteinrichtung nicht stets in der definierten Lage aufgenommen wird. In diesen Fällen ist die Rückdrehung auf dem Drehtisch der Platinenausrichtstation, die stets um einen konstanten Winkel erfolgt, fehlerhaft. Dies hat zur Folge, dass derartige Platinen nicht korrekt in die für die Weiterverarbeitung gewünschte Endlage gedreht werden können. Schließlich ist ein Schneiden in gegeneinander versetzten Reihen nur eingeschränkt und nicht unter optimaler Ausnützung des bandförmigen Werkstoffs möglich.

Aus der GB 1 193 666 A ist eine Stanzvorrichtung für eine Presse zum wechselweisen Ausschneiden von Platinen in zwei Reihen aus einem Blechband bekannt. Das Blechband wird schrittweise vorgeschoben. Zum wechselweisen Ausschneiden der Platinen wird das Schnittgestell rechtwinklig zum Bandvorschub periodisch hin- und herbewegt. Für den Stanzhub in der ersten Reihe wird das Schnittgestell in eine erste Endstellung und für den Stanzhub in der zweiten Reihe in die andere Endstellung bewegt. Die ausgeschnittenen Platinen werden in einer nachfolgenden Maschine weiterverarbeitet.

Um eine derartige Stanzvorrichtung mit einem rechtwinklig zum Bandvorschub hin- und herbewegten Schnittgestell so auszubilden, dass auch bei beliebigen Platinenformen eine optimale Ausnutzung des Blechbandes bei nur einmaligem Durchlauf des Blechbandes möglich ist, wird in diesem Dokument vorgeschlagen, dass das Schnittgestell je einer Reihe zugeordnete Schneidvorrichtungen aufweist, von denen aber jeweils nur eine in der genannten Endstellung über das Band bewegbar ist. Das Blechband muss nicht zweimal durch die Maschine geführt werden, da nacheinander zwei Schnitte je Reihe durchgeführt werden. In den in der Praxis überwiegend vorkommenden Fällen, in denen nur eine einzige Platinenform ausgestanzt werden soll, sind in dem Schnittgestell die beiden Schneidvorrichtungen gleich ausgebildet und am Schnittgestell um einen festen Winkel gegeneinander verdreht angeordnet, beispielsweise um einen festen Winkel von 180°.

Die derart ausgestaltete Stanzvorrichtung kann eine Drehvorrichtung für die ausgestanzten Platinen nachgeschaltet sein, die die Platinen so dreht, dass sie alle in einer Richtung liegen. Dabei kann entweder jede Platine um einen festen Winkel gedreht werden oder aber die Drehvorrichtung greift nur an jeder zweiten Platine an, um sie in die Lage zu drehen, die die erste Platine aufweist.

Die Unterwerkzeuge der Schneidvorrichtungen weisen Aussparungen auf, durch die hindurch die ausgestanzten Platinen nach unten auf eine Transportvorrichtung fallen, die die ausgestanzten Platinen zu der beschriebenen Drehvorrichtung transportiert. Durch das Herabfallen befinden sich die Platinen nicht in einer definierten Lage, so dass die exakte Rückdrehung unter einem festen Winkel ebenfalls nicht stets korrekt gewährleistet ist.

Ausgehend von der DE 2 233 350 A1 als nächstliegenden Stand der Technik liegt der Erfindung die Aufgabe zu Grunde, eine. Stanzvorrichtung der eingangs erwähnten Art, insbesondere für unregelmäßig geformte Platinen zu schaffen, die ohne Beeinträchtigung der Übergabe der Platine an die Transportvorrichtung beliebige Drehwinkel des Werkzeugs erlaubt. Des weiteren soll ein Stanzverfahren angegeben werden, um dieses Ziel zu erreichen.

Diese Aufgabe wird bei einer Stanzvorrichtung der eingangs erwähnten Art dadurch gelöst, dass die Stanzvorrichtung einen Platinenholer zur unmittelbaren Übernahme jeder Platine nach dem Ausschneiden und zur Übergabe an die Transportvorrichtung aufweist und der Platinenholer um eine zu der Achse von Stempel und Matrize parallele Achse um übereinstimmende Drehwinkel wie der Stempel und die Matrize drehbar und in Achsrichtung beweglich gelagert ist. Bezogen auf eine Ausgangslage sind Stempel, Matrize und Platinenholer insbesondere um bis zu +/- 180 ° drehbar.

Infolge der unmittelbaren Übernahme jeder Platine nach dem Ausschneiden durch den Platinenholer wird vermieden, dass die ausgeschnittene Platine auf die Transportvorrichtung herabfällt und dabei eine Lageänderung erfährt. Des Weiteren gewährleistet der der Transportvorrichtung vorgeschaltete Platinenholer, dass die ausgeschnittene Platine unabhängig von der jeweiligen Schneidstellung von Stempel und Matrize in stets gleicher Orientierung von dem Platinenholer an die Transportvorrichtung übergeben werden kann. Der Platinenholer ist um eine zu der Achse von Stempel und Matrize parallele Achse um übereinstimmende Drehwinkel wie der Stempel und die Matrize drehbar und in Achsrichtung beweglich gelagert. Durch das kontrollierte Abholen und Verdrehen der ausgestanzten Platinen in eine stets gleiche Übergabeposition an die Transportvorrichtung, kann diese mit exakt auf die jeweilige Platinenform angepassten Halteelementen, wie insbesondere Greiferbacken ausgestattet werden, die ein sicheres und schonendes Handling der Platinen ermöglichen.

Infolge der erfindungsgemäß unbeeinträchtigten Übergabe der ausgestanzten Platinen an die Transportvorrichtung sind beliebige Drehwinkel des Werkzeuges möglich, so dass sich der bandförmige Werkstoff, insbesondere auch beim Ausschneiden von unregelmäßig geformten Platinen bestmöglich ausnutzen lässt. Insbesondere dann, wenn zwischen dem Werkzeug und dem bandförmigen Werkstoff quer zu dessen Vorschubrichtung zusätzlich eine Relativbewegung möglich ist, lässt sich durch gezielte Drehung des Werkzeuges eine optimale Verschachtelung der Schnitte über die Breite und Länge des bandförmigen Werkstoffes erreichen. Die Relativbewegung wird vorzugsweise dadurch erreicht, dass eine Vorschubeinrichtung den bandförmigen Werkstoff intermittierend durch die Stanzvorrichtung bewegt und die Vorschubeinrichtung rechtswinklig zum Bandvorschub hin und her beweglich angeordnet ist. Grundsätzlich besteht jedoch auch die Möglichkeit, das Werkzeug einschließlich des Platinenholers quer zur Vorschubrichtung zu bewegen. Auf Grund der hohen zu bewegenden Massen ist jedoch die Bewegung der Vorschubeinrichtung zu bevorzugen.

Auf Grund der Drehung des Platinenholers zwischen zwei aufeinander folgenden Schnitten um denselben Drehwinkel und in dieselbe Drehrichtung wie Stempel und Matrize, entfällt bei der Verwendung der erfindungsgemäßen Vorrichtung auch bei unregelmäßig ausgebildeten Platinen die Notwendigkeit einer translatorischen Bewegung der Platine zusätzlich zur Rückdrehung in die gewünschte Endlage für den Weitertransport, wie dies in den Ausrichtstationen nach dem Stand der Technik erforderlich ist.

Aus konstruktiven Gründen, insbesondere zur Vermeidung komplexer sich über das Werkzeugunter - und -oberteil erstreckender Getriebe ist dem Stempel, der Matrize und dem Platinenholer jeweils mindestens ein Drehantrieb zugeordnet.

Um die für zahlreiche Platinen geforderten geringen Schneidspalte einhalten zu können, ist eine hohe Positioniergenauigkeit zwischen Stempel und Matrize erforderlich, die vorzugsweise dadurch erreicht wird, dass sowohl dem Stempel als auch der Matrize jeweils zwei auf ein mit dem Stempel bzw. der Matrize verbundenes Antriebsrad wirkende Antriebe zugeordnet sind. Das Antriebsrad kann beispielsweise als ein mit zwei Schneckenwellen kämmendes Schneckenrad ausgestaltet sein, wobei jede Schneckenwelle von einem separaten Servomotor angetrieben wird. Der erste Servomotor steuert die gewünschte Verdrehposition von Stempel bzw. Matrize an, während der zweite Servomotor ohne die Drehung des Schneckenrades fortzusetzen nach Erreichen der gewünschten Drehposition ein Drehmoment auf das Schneckenrad aufrecht erhält, so dass kein den Schneidspalt beeinträchtigendes Spiel zwischen Schneckenrad und den beiden Schneckenwellen auftritt. Alternativ besteht die Möglichkeit, Stempel und Matrize mechanisch miteinander zu verriegeln, um einen geringen Schneidspalt einhalten zu können und ohne dass jeweils zwei Antriebe für Stempel und Matrize erforderlich wären. Die Verriegelung kann beispielsweise mittels Indexierstiften erfolgen, die Stempel und Matrize in Drehrichtung um deren Drehachsen formschlüssig in einem Bereich neben dem durchlaufenden bandförmigen Werkstoff verbinden.

Die Drehantriebe sind vorzugsweise synchronisiert, so dass Stempel, Matrize und Platinenholer insbesondere zeitgleich um übereinstimmende Drehwinkel verdreht werden.

Der Platinenholer ist konstruktiv vorteilhaft an einem um die Drehachse des Platinenholers drehbaren Rollenkörper angeordnet, der in einem ortsfesten Gestell, insbesondere an der Transportvorrichtung angeordnet ist. Durch diese konstruktive Maßnahme kann das Gestell der Transportvorrichtung zugleich als Gestell für den Platinenholer dienen, der ohnehin für die Übergabe der Platinen im Wirkungsbereich der Transportvorrichtung anzuordnen ist.

Die Matrize besitzt eine gewisse Eintauchtiefe für den Stempel. Um die ausgestanzte Platine gleichwohl unmittelbar nach dem Ausschneiden übernehmen zu können, ist die Auflagefläche des Platinenholers so bemessen, dass sie von unten in den freien Querschnitt der Matrize eintauchen kann. Zur Fixierung der Übernahme der Platine können in der Oberfläche des Platinenholers Haltemittel, wie beispielsweise Magneten und/oder Vakuumsauger angeordnet sein. Für eine rasche Rückdrehung und Vertikalbewegung der Platine reichen die Haltemittel an dem Platinenholer selbst jedoch nicht aus, sondern erfordern eine zusätzliche Fixierung der Platine auf einer größeren Fläche. Konstruktiv wird dies im Wesentlichen dadurch erreicht, dass der eigentliche Platinenholer an einem Pilot-Antrieb angeordnet ist, der einen relativ kurzen Hub bis zu einer den Platinenholer umgebenden Auflageplatte ausführt, während ein weiterer Antrieb für den längeren Haupthub des auf das Niveau der Auflageplatte abgesenkten Platinenholers verantwortlich ist. Eine bevorzugte konstruktive Lösung besteht darin, dass an einem Rollenkörper drehfest ein erster in Richtung der Drehachse des Platinenholers beweglicher Linearantrieb angeordnet ist, dessen Abtrieb mit einer Halterung für eine Auflageplatte und einen zweiten Linearantrieb verbunden ist, wobei der Platinenholer am Abtrieb des zweiten Linearantriebs befestigt und die Auflageplatte einen Durchgang aufweist, der den Platinenholer in der unteren Endlage des zweiten Linearantriebs umgibt. Der erste in Richtung der Drehachse bewegliche Linearantrieb vollzieht den Haupt-Hub des Platinenholers und bringt die Auflageplatte bis knapp unter die Matrize, während der zweite Linearantrieb, der Pilotzylinder den kurzen Hub des Platinenholers innerhalb der Matrize bis unmittelbar an deren Unterseite bewirkt. Nach der unmittelbaren Übernahme der Platine wird der Pilotzylinder in seine untere Endlage verfahren, in der die Auflageplatte die Auflagefläche des Platinenholers umgibt und damit der ausgestanzten Platine eine insgesamt größere Auflagefläche bietet.

Auf Grund der synchronen Verdrehung des Platinenholers um übereinstimmende Drehwinkel wie Stempel und Matrize kann die Platine auf der Auflageplatte durch längs der Kontur der Platine angebrachte Mitnehmerbolzen lagerichtig fixiert werden. Insbesondere wenn die dem Platinenholer nachgeschaltete Transportvorrichtung mit Greifern arbeitet, sind diese Mitnehmerbolzen unter die Oberfläche der Auflageplatte absenkbar, um ein ungehindertes Erfassen der Platinen mittels in der Platinenebene wirksamer Greifer zu ermöglichen.

Die zu- und voneinander weg beweglichen Greifer sind vorzugsweise an zwei parallelen Tragelementen, insbesondere Greiferschienen befestigt, die mit einem schrittweise arbeitenden Antrieb verbunden sind. Der Schrittantrieb für die Tragelemente befindet sich an dem Gestell der Transportvorrichtung, an dem vorzugsweise auch der Rollenkörper des Platinenholers angeordnet ist. Der Rollenkörper befindet sich dabei zwischen zwei aufeinander zu und voneinander weg beweglichen Greifern an einer der beiden Stirnseiten der beiden parallelen Tragelementen.

Die Drehbewegung von Stempel, Matrize und Übernahmewerkzeug und der Vorschub des bandförmigen Materials sowie gegebenenfalls die Bewegung der Vorschubeinrichtung quer zur Vorschubrichtung werden vorzugsweise von einem Programm gesteuert, das eine optimale Verschachtelung der Platinen auf dem bandförmigen Werkstoff sicherstellt. Nach einmaliger Programmierung der Drehbewegungen zwischen aufeinander folgenden Schneidvorgängen sowie gegebenenfalls der korrespondierenden Querbewegung des bandförmigen Materials kann die optimale Verschachtelung für_eine bestimmte, auszuschneidende Platine bezogen auf einem bestimmten bandförmigen Werkstoff abgespeichert und jederzeit über die Programm-Steuerung wieder aufgerufen werden.

Nachfolgend wird die Erfindung an Hand eines Ausführungsbeispiels einer erfindungsgemäßen Stanzvorrichtung näher erläutert. Es zeigen
- **Figur 1**: eine perspektivische Gesamtansicht einer erfindungsgemäßen Stanzvorrichtung,
- **Figur 2**: einen Schnitt durch die erfindungsgemäße Stanzvorrichtung nach Figur 1,
- **Figur 3**: eine Detailansicht eines Platinenholers einer Stanzvorrichtung nach Figur 1,
- **Figur 4**: einen Schnitt längs der Linie A-A nach Figur 3,
- **Figur 5**: eine perspektivische Ansicht einer Transportvorrichtung mit darin integriertem Platinenholer nach Figuren 3 und 4,
- **Figur 6**: eine Seitenansicht der Transportvorrichtung nach Figur 5,
- **Figur 7**: einen Schnitt durch die Transportvorrichtung längs der Linie A-A nach Figur 6.
- **Figur 8**: eine perspektivische Gesamtansicht der erfindungsgemäßen Stanzvorrichtung in Ein - und Auslaufrichtung des Blechbandes.

Figur 1 zeigt eine perspektivische Gesamtansicht einer erfindungsgemäßen Stanzvorrichtung (1), die ein Werkzeugoberund -unterteil (2,3) aufweist, die durch zwei seitliche Verbindungsteile (4 a,b) voneinander beabstandet sind. Durch den zwischen den seitlichen Verbindungsteilen (4 a,b) sowie dem Werkzeugober- und unterteil (2,3) gebildeten Durchgang wird das lediglich in Figur 8 dargestellt bandförmige Material in Form eines Blechbandes (5) von einer Vorschubeinrichtung (6) intermittierend hindurchbewegt. Die Vorschubeinrichtung (6) ist auf zwei Schienen (7) quer zur Vorschubrichtung mittels eines Antriebs (8) hin- und her bewegbar, um einen Zick-Zack-Schnitt in dem Blechband (5) zu erzeugen. Die Vorschubeinrichtung (6) ist zusammen mit den Schienen (7) und dem Antrieb (8) auf einer Tragplatte (9) angeordnet, die sich über Konsolen (10) an einem Rahmen (11) für die Stanzvorrichtung (1) abstützt.

Die Vorschubeinrichtung (6) wird durch zwei in dem Gehäuse der Vorschubeinrichtung (6) angeordnete, in Figur 1 nicht sichtbare gegenläufig angetriebene Walzen gebildet, in deren Walzenspalt das Blechband geführt ist. Auf Höhe des Walzenspaltes befindet sich in dem Gehäuse der Vorschubeinrichtung (6) ein der Breite des Blechbandes entsprechender Schlitz (12) auf der Ein- und auf der gegenüber liegenden Auslassseite. Der Schlitz (12) der Vorschubeinrichtung (6) befindet sich auf dem Höhenniveau der Schnittauflage (13) des Werkzeugunterteils (3), in dem die Matrize (14) mit dem Matrizenhalter (15) drehbar gelagert sind. In dem gegenüber liegenden Werkzeugoberteil (2) ist der Stempelhalter (16) mit dem darin in Achsrichtung (25) beweglich angeordneten Stempel (17) drehbar gelagert.

Unter dem Werkzeugunterteil (3) der Stanzvorrichtung (1) befindet sich eine insgesamt mit (18) bezeichnete Transportvorrichtung, mit der die aus dem nicht dargestellten Blechband (5) ausgestanzten Platinen (19) querab zur Vorschubrichtung des Blechbandes unterhalb des Werkzeugunterteils (3) zu einer nachgeschalteten, in Figur 1 nicht dargestellten Weiterverarbeitungsstation gefördert werden. Zwischen der Transportvorrichtung (18) und der Matrize (14) im Werkzeugunterteil (3) befindet sich ein in Figur 1 nicht sichtbarer, in die Transportvorrichtung (18) integrierter Platinenholer (20), mit dem die Platinen (19) unmittelbar nach dem Ausschneiden übernommen und unabhängig von der Schneidstellung von Stempel (17) und Matrize (14) in stets gleicher Orientierung von dem Platinenholer (20) an die Transportvorrichtung (19) übergeben werden. Die Anordnung des in die Transportvorrichtung (18) integrierten Platinenholers (20) unterhalb des Werkzeugunterteils (3) zeigt die Schnittdarstellung nach Figur 2. Die gleiche Orientierung der unregelmäßig geformten Platinen (19) ist in Figur 1 erkennbar.

In dem Werkzeugoberteil (2) ist, wie aus Figur 2 erkennbar, der hohlzylindrische Stempelhalter (16) drehbar gelagert (22). Der Stempelhalter (16) weist im oberen Bereich einen Flanschring (23) auf, der sich an dem Werkzeugoberteil (2) abstützt. Mit dem Flanschring (23) ist ein Schneckenrad (26) über Schraubverbindungen drehfest verbunden, das wiederum mit zwei Schneckenwellen (27,28) in Eingriff steht. Die Schneckenwellen (27,28) sind beidseitig, wie insbesondere aus Figur 1 erkennbar, in Lagerböcken (31,32) drehbar gelagert und an der Einlaufseite der Stanzvorrichtung (1) jeweils mit einem Servomotor (29) bzw. (30) verbunden. Die Servomotoren (29,30) sind an einer der beiden Seitenwangen (33,34) des Werkzeugoberteils (2) angeflanscht. Auf den im oberen Bereich angeordneten Abplattungen der parallel zueinander angeordneten Seitenwangen(33,34) ist eine Tragplatte (35) zur Aufnahme des Antriebs (37) für einen Schnittstößel (36) befestigt.

An der unteren Stirnseite des Schnittstößels (36) ist ein Adapter (38) zur in Achsrichtung (25) formschlüssigen Aufnahme eines sich endseitig erweiternden Betätigungsflansches (39) angebracht, der wiederum mit dem Stempel (17) verschraubt ist. Infolge der in Achsrichtung (25) formschlüssigen Verbindung zwischen Adapter (38) und Betätigungsflansch (39) können die in Achsrichtung wirkenden Kräfte des Schnittstößels (36) übertragen werden, ohne die Drehbarkeit des mit dem Betätigungsflansch (39) verbundenen Stempels (17) zu beeinträchtigen. Der axial in dem Stempelhalter (16) verschiebliche Stempel (17) ist in Drehrichtung um die Achse (25) formschlüssig mit dem Stempelhalter (16) verbunden, so dass der Stempel (17) jede Drehbewegung des Stempelhalters (16) mit vollzieht. Am unteren Rand des Stempelhalters (16) ist den Stempel (17) umgebend ein Niederhalter (40) angeordnet, der das Blechband (5) während des Ausschneidens der Platinen (19) längs des Schnittrandes gegen die Schnittauflage (13) drückt.

Zur Stabilisierung der Drehbewegung des Stempelhalters (16) ist ein Radiallager (41) zwischen einem umlaufenden Steg (42) an dem Stempelhalter (16) und einer sich von der Unterseite des Werkzeugoberteils (2) nach unten erstreckenden Lageraufnahme (43) angeordnet.

Im Werkzeugunterteil (3) ist in einem horizontalen, in dem Werkzeugunterteil (3) eingelassenen Auflagebereich (44) der Matrizenhalter (15) drehbar gelagert. Der Matrizenhalter (15) ist an seiner der Matrize (14) gegenüber liegenden unteren Seite mit einem Schneckenrad (45) verschraubt, das wiederum mit zwei in Durchbohrungen des Werkzeugunterteils (3) laufenden Schneckenwellen (46,47) kämmt. Die Schneckenwellen (46,47) sind stirnseitig sind mit zwei unabhängigen Servomotoren verbunden, die jedoch in Figur 1 nicht dargestellt sind, um die Sicht auf die Vorschubeinrichtung (6) nicht zu verdecken. Erkennbar sind jedoch stirnseitig am Werkzeugunterteil (3) angeordnete Öffnungen der Durchbohrungen zur Aufnahme der Schneckenwellen (46,47.

Gegenüberliegend von dem Schneckenrad (45) ist die Matrize (14) in den Matrizenhalter (15) eingelassen. Die Matrize (14) verfügt ausgehend von der Schnittauflage (13) über eine ihrer Bauhöhe entsprechende Einsinktiefe (48) für den Stempel (17) während des Ausschneidens der Platinen (19).

Der in Achsrichtung (25) hin- und her bewegliche und um die Achse (25) drehbare Platinenholer (20) übernimmt die in der Ebene der Schnittauflage (13) ausgeschnittene Platine (19) unmittelbar nach dem Ausschneiden, in dem der Platinenholer (20) bis an die Unterseite des Blechbandes (5) herangefahren wird. Wie aus Figur 2 erkennbar, befindet sich der Platinenholer (20) in Verlängerung der Drehachse(25) von Stempel (17) und Matrize (14) unterhalb eines Durchgangs (49) im Werkzeugunterteil (3).

Der Aufbau des Platinenholers (20) und von dessen Antrieb um und in Richtung der Achse (25) wird am besten durch die Figuren 3 und 4 verdeutlicht: Um den Platinenholer (20) drehbar und in Achsrichtung (25) beweglich zu lagern, ist der Platinenholer am Abtrieb eines Pilotzylinders (50) befestigt, dessen Kolbenstange sich in Figur 4 in ihrer unteren, eingefahrenen Endlage befindet. Aus Figur 4 weiter erkennbar ist, dass der Platinenholer (20) eine zentrale Durchbohrung (52) aufweist, die sich zur Oberfläche (51) des Platinenholers (20) hin erweitert. Über die zentrale Durchbohrung (52) wird ein Halte-Vakuum auf die Oberfläche (51) des Platinenholers (20) aufgebracht, um die Platinen (19) nach dem Ausschneiden zu fixieren. Der Pilotzylinder (50) ist mit seinem dem Platinenholer (20) gegenüber liegenden Ende mit dem Abtrieb eines weiteren Linearantriebs, des Haupt-Hub-Zylinders (54) verbunden, der zugleich eine Halterung (53) aufnimmt, an deren oberen Ende eine horizontale Auflageplatte (55) angeordnet ist, die einen zentralen, kreiszylindrischen Durchgang (56) aufweist, der den Platinenholer (20) in der in Figur 4 dargestellten unteren Endlage der Kolbenstange des Pilotzylinders (50) umgibt und mit der Oberfläche des Platinenholers (20) eine ebene Auflagefläche für die ausgeschnittenen Platinen bildet.

Der Haupt-Hub-Zylinder (54) ist wiederum an einem hohlzylindrischen Rollenkörper (57) angeordnet, der in dem ortsfesten Gestell (60) der Transportvorrichtung (18) drehbar gelagert ist. Die Lagerung (58) befindet sich zwischen den am äußeren Umfang des Rollenkörpers (57) und am Gestell (60) der Transportvorrichtung angeordneten Lagerringen (59). Unterhalb der Lagerung (58) wird der Rollenkörper (57) von einer drehfest mit ihm verbundenen Laufring (61) umgeben, die über einen Riemen (62) mit einem Drehantrieb (63) des Riemen-Getriebes verbunden ist (vgl. Figuren 5, 7).

Die ringförmige Wand (64) des Rollenkörpers (57) ist in Achsrichtung (25) an zwei diametral gegenüber liegenden Seiten mit Führungshülsen (65) versehen, die sich über die gesamte Höhe des Rollenkörpers (57) erstrecken. Die Führungshülsen nehmen im äußeren Randbereich der Auflageplatte (55) angebrachte, sich vertikal nach unten erstreckende Führungsstäbe (66) auf, um eine einwandfreie Vertikalführung der Auflageplatte (55) sowie der Halterung (53) und des Pilotzylinders (50) zu gewährleisten.

Figuren 5 und 6 verdeutlichen die Einbausituation des Platinenholers (20) in die Transportvorrichtung (18). Der Platinenholer (20) befindet sich am Anfang des Transportweges der Transportvorrichtung zentral unterhalb des Durchgangs (49) im Werkzeugunterteil (2) (vgl. Figur 2). Seitlich neben dem Platinenholer (20) ist der Drehantrieb (63) an einer an der Unterseite des Gestells (60) befestigten Halterung (68) befestigt. In der unteren Endlage des Haupt-Hubs-Zylinders (54) bei eingefahrenem Pilotzylinder (50) befindet sich die Auflageplatte (55) zusammen mit dem Platinenholer (20) in einer Ebene geringfügig oberhalb der Oberfläche (69) des Gestells (60), um das Zusammenwirken mit Greifern (71) der Transportvorrichtung (18) zu ermöglichen.

Die Transportvorrichtung (18) weist zwei mit einem SchrittAntrieb (70) verbundene Greiferschienen (72) auf, auf denen im Abstand der Schrittlänge des Schritt-Antriebes (70) die Greifer (71) angeordnet sind. Jeweils zwei auf den parallelen Greiferschienen (72) gegenüber liegend angeordnete Greifer (71) weisen aufeinander zu bewegliche Greiferbacken (73) auf, die von entsprechenden Linearantrieben in den Greifern (71) betätigt werden. Die beiden Greiferschienen (72) sind mittig über eine Querstrebe (74) gekoppelt und über einen Mitnehmer (75), der sich in senkrechter Richtung nach unten durch einen Längsschlitz (76) in dem Gestell (60) erstreckt, mit dem Schrittantrieb (70) verbunden. Der Schrittantrieb (70) weist eine Welle (77) zum axialen Antreiben einer Hülse (78) auf, an der der Mitnehmer (75) befestigt ist. Infolge dessen wird die Axialbewegung des Schrittantriebes (70) über den Mitnehmer (75) auf die Querstrebe (74) und damit die beiden Greiferschienen (72) übertragen. Wie insbesondere aus Figur 6 und 7 ersichtlich, sind die Greiferschienen (72) über an der Unterseite der Greiferschienen gelagerte, um vertikale Achsen drehbare Kerbrollen (79) an horizontalen, in die Kerben der Kerbrollen (79) eingreifenden Schienen (80) geführt.

Die Platinen (19) werden nach dem Erfassen durch das in Transportrichtung (67) erste Greiferpaar (71) um den Betrag einer Schrittlänge in Transportrichtung befördert und sodann von dem im Abstand einer Schrittlänge angeordneten zweiten und jedem weiteren Greiferpaar erfasst und jeweils um Schrittlänge bis zur Übergabe weitertransportiert. Am Ende des Transportweges erfolgt beispielsweise die Übergabe an eine Umformstation. Zwischen den einzelnen Transport-Schritten mittels der Greiferpaare werden die Platinen (19) auf einem mittig, jeweils zwischen den beiden Greifern (71) angeordneten Transportbalken (81) angeordnet, dessen Oberfläche sich in Höhe der mit Platine in Berührung kommenden Abschnitte der Greiferbacken (73) befindet. Auch die Oberfläche des Platinenholers (20) sowie der ihn umgebenden Auflageplatte (55) befinden sich während der Übergabe der Platinen (19) an die Transportvorrichtung (18) auf der Höhe der Oberfläche des Transportbalkens (81), so dass sich die Platinen in Höhe der mit ihnen in Berührung gelangenden Abschnitte der Greiferbacken (73) befinden.

Die Auflageplatte (55) weist darüber hinaus, jeweils auf die Form der auszustanzenden Platinen (19) abgestimmte Öffnungen (82) für unter die Oberfläche der Auflageplatte (55) absenkbare Mitnehmerbolzen auf. In Figur 5 sind lediglich die Öffnungen (82) erkennbar, während die der Kontur der Platine (19) folgenden Mitnehmerbolzen bereits für die Übergabe und den Weitertransport der ausgestanzten Platine (19) abgesenkt sind. Für die an die Übergabe zur Transportvorrichtung (18) anschließende Übernahme einer ausgestanzten Platine (19) werden die Greiferbacken (73) der Greifer (71) zurückgefahren, so dass die Auflageplatte (55) mit dem Platinenholer (20) in den Durchgang (49) in dem Werkzeugunterteil (3) bis knapp unterhalb der Matrize (14) verfahren werden kann. Da der Durchmesser der Auflageplatte (55) zu groß ist, um in die Matrize (14) hineinfahren zu können, wird der relativ kurze Restweg mittels des Pilotzylinders (15) zurückgelegt, der den im Durchmesser wesentlich kleineren Platinenholer (20) unmittelbar bis an die Unterseite der Platine (19) heranführt. Der Platinenholer (20) übernimmt mit Hilfe der Unterdruckbeaufschlagung die ausgestanzte Platine und legt sie nach Einfahren des Pilotzylinders (50) auf der Auflageplatte (55) zwischen den zwischenzeitlich ausgefahrenen Mitnehmerbolzen ab. Die durch die Bolzen auf der Auflageplatte (55) fixierte Platine (19) erlaubt eine rasche Verdrehung des Rollenkörpers (57) um die Achse (25), um die Platine (19) in der in Figuren 5, 7 dargestellten unteren Endlage der Auflageplatte (55) lagerichtig an die Greifer (71) übergeben zu können.

Die Betriebsweise der Stanzvorrichtung (1) ist wie folgt:

Der bandförmige Werkstoff (5) wird auf der Schnittauflage (13) mittels der Vorschubeinrichtung (6) intermittierend durch die Stanzvorrichtung (1) hindurchgeführt, wobei der Werkstoff zwischen zwei aufeinander folgenden Schnitten rechtwinklig zum Bandvorschub bewegbar ist, so dass sich in Verbindung mit dem Bandvorschub eine Zick-Zack-Anordnung der Schnitte ergibt, bei der die Schnitte seitlich und gegebenenfalls in Vorschubrichtung des Bandes gegeneinander versetzt in zwei oder mehreren Reihen vorgenommen werden können. Ein derartiger mehrreihiger Schnitt unter optimaler Ausnutzung des bandförmigen Werkstoffs ist beispielsweise in Figur 8 erkennbar. Der die Stanzvorrichtung (1) nach dem Ausstanzen verlassende Rest des Blechbandes (5) zeigt die nahe beieinander liegendn Schnittkanten der Platinen (19). Der Verschnitt ist aufgrund der Verschachtelung der Schnitte sehr gering, insbesondere weil Stempel (17) und Matrize (14) bei aufeinander folgenden Schnitten durch synchrones Drehen unterschiedliche Schneidstellungen bezogen auf eine Ausgangslage von Stempel und Matrize einnehmen, wobei der Platinenholer (20) zwischen zwei aufeinander folgenden Schnitten um seine Drehachse (25) um denselben Drehwinkel und in dieselbe Drehrichtung wie Stempel (17) und Matrize (14) verdreht wird. Infolge der insbesondere synchronen Drehung von Matrize, Stempel und Platinenholer ist gewährleistet, dass durch Rückdrehung von Matrize, Stempel und Platinenholer um ein übereinstimmenden Drehwinkel stets die gleiche Ausgangslage erreicht wird, so dass die Platine (19) unabhängig von der jeweiligen Schneidstellung des Stempels (17) in stets gleicher Orientierung von dem Platinenholer (20) an die nachgeschaltete Transportvorrichtung (18) übergeben werden kann.

Mit der erfindungsgemäßen Vorrichtung ist es daher möglich, in mehreren Reihen nebeneinander und unter wahlfreien Drehwinkeln die auszustanzenden Platinen auf dem Blechband unter Minimierung des Verschnittes anzuordnen (vgl. Figur 8, rechts) und dennoch die Übergabe der ausgestanzten Platinen in stets gleicher Orientierung sicherzustellen.

**Bezugszeichenliste**

| Nr. | Bezeichnung | Nr. | Bezeichnung |
|---|---|---|---|
| 1. | Stanzvorrichtung | 42. | Steg |
| 2. | Werkzeugoberteil | 43. | Lageraufnahme |
| 3. | Werkzeugunterteil | 44. | Auflagebereich |
| 4.a,b | seitl. Verbindungsteile | 45. | Schneckenrad |
| 5. | Blechband | 46. | Schneckenwelle |
| 6. | Vorschubeinrichtung | 47. | Schneckenwelle |
| 7. | Schienen | 48. | Einsinktiefe |
| 8. | Antrieb | 49. | Durchgang |
| 9. | Tragplatte | 50. | Pilotzylinder |
| 10. | Konsolen | 51. | Platinenholer-Oberfläche |
| 11. | Rahmen | 52. | Durchbohrung |
| 12. | Schlitz | 53. | Halterung |
| 13. | Schnittauflage | 54. | Haupt-Hub-Zylinder |
| 14. | Matrize | 55. | Auflageplatte |
| 15. | Matrizenhalter | 56. | zentraler Durchgang |
| 16. | Stempelhaltung | 57. | Rollenkörper |
| 17. | Stempel | 58. | Lagerung |
| 18. | Transportvorrichtung | 59. | Lagerring |
| 19. | Platinen | 60. | Gestell |
| 20. | Platinenholer | 61. | Laufring |
| 21. | ----- | 62. | Riemen |
| 22. | Lagerung | 63. | Drehantrieb |
| 23. | Flanschring | 64. | ringförmige Wand |
| 24. | ----- | 65. | Führungshülsen |
| 25. | Drehachse | 66. | Führungsstäbe |
| 26. | Schneckenrad | 67. | Transportweg |
| 27. | Schneckenwelle | 68. | Halterung Drehantrieb |
| 28. | Schneckenwelle | 69. | Oberfläche |
| 29. | Servomotor | 70. | Schrittantrieb |
| 30. | Servomotor | 71. | Greifer |
| 31. | Lagerböcke | 72. | Greiferschienen |
| 32. | Lagerböcke | 73. | Greiferbacken |
| 33. | Seitenwange | 74. | Querstrebe |
| 34. | Seitenwange | 75. | Mitnehmer |
| 35. | Tragplatte | 76. | Langschlitz |
| 36. | Schnittstößel | 77. | Welle |
| 37. | Antrieb | 78. | Hülse |
| 38. | Adapter | 79. | Kerbrollen |
| 39. | Betätigungsflansch | 80. | Schienen |
| 40. | Niederhalter | 81. | Transportbalken |
| 41. | Radiallager | 82. | Öffnungen |

## Patentansprüche

1. Stanzvorrichtung zum Ausschneiden von Platinen aus einem intermittierend durch die Stanzvorrichtung hindurch geführten bandförmigen Werkstoff, mit einem um eine senkrecht zur Förderebene des Werkstoffs stehende Drehachse drehbar gelagerten Stempel und einer drehbar gelagerten Matrize, einer unterhalb der Matrize angeordneten Transportvorrichtung zum Entfernen der Platinen aus der Stanzvorrichtung sowie Mitteln zum Ausrichten der Platinen in eine für eine
Weiterverarbeitung gewünschte Endlage, **dadurch gekennzeichnet, dass** die Stanzvorrichtung (1) einen Platinenholer (20) zur unmittelbaren Übernahme jeder Platine (19) nach dem Ausschneiden und zur Übergabe an
die Transportvorrichtung (18) aufweist und der Platinenholer (20) um eine zu der Drehachse (25) von Stempel (17) und Matrize (14) parallele Achse (25) um übereinstimmende Drehwinkel wie der Stempel und die Matrize drehbar und in Achsrichtung (25) beweglich gelagert ist.

2. Stanzvorrichtung nach Anspruch 1, **dadurch gekennzeichnet, dass** dem Stempel (17), der Matrize (14) und dem Platinenholer(20) jeweils mindestens ein Drehantrieb (29,30) zugeordnet ist.

3. Stanzvorrichtung nach Anspruch 2, **dadurch gekennzeichnet, dass** dem Stempel (17) zwei auf ein mit dem Stempel verbundenes Antriebsrad (26) wirkende Antriebe (27,28,29,30) zugeordnet sind und dass der Matrize (14) zwei auf ein mit der Matrize verbundenes Antriebsrad (45) wirkende Antriebe (46,47) zugeordnet sind.

4. Stanzvorrichtung nach einem der Ansprüche 2 oder 3,
**dadurch gekennzeichnet, dass** die Drehantriebe von Stempel (17), Matrize (14) und Platinenholer (20) synchronisiert sind.

5. Stanzvorrichtung nach einem der Ansprüche 2 bis 4,
**dadurch gekennzeichnet, dass** der Platinenholer (20) an einem um die Drehachse (25) des Platinenholers drehbaren Rollenkörper (57) angeordnet ist, der in einem ortsfesten Gestell (60) gelagert ist.

6. Stanzvorrichtung nach Anspruch 5, **dadurch gekennzeichnet, dass** an dem Rollenkörper (57) drehfest ein erster in Richtung der Drehachse (25) des Platinenholers (20) beweglicher Linearantrieb (54) angeordnet ist, dessen Abtrieb mit einer Halterung (53) für eine Auflageplatte (55) und einen zweiten Linearantrieb (50) verbunden ist, wobei der Platinenholer (20) am Abtrieb des zweiten Linearantriebs (50) befestigt und die Auflageplatte (55) einen Durchgang (56) aufweist, der den Platinenholer (20) in der unteren Endlage des zweiten Linearantriebs (50) umgibt.

7. Stanzvorrichtung nach Anspruch 6, **dadurch gekennzeichnet, dass** an dem Rollenkörper (57) Führungselemente (65,66) zur Führung der translatorischen Bewegung der Auflageplatte (55) angeordnet sind.

8. Stanzvorrichtung nach Anspruch 5, 6 oder 7, **dadurch gekennzeichnet, dass** der Rollenkörper (57) an der Transportvorrichtung (18) angeordnet ist.

9. Stanzvorrichtung nach einem der Ansprüche 6 bis 8,
**dadurch gekennzeichnet, dass** an der Auflageplatte (55) längs der Kontur der Platine (19) Mitnehmerbolzen angebracht sind.

10. Stanzvorrichtung nach Anspruch 9, **dadurch gekennzeichnet, dass** die Mitnehmerbolzen unter die Oberfläche der Auflageplatte (55) absenkbar sind.

11. Stanzvorrichtung nach einem der Ansprüche 1 bis 10,
**dadurch gekennzeichnet, dass** die Transportvorrichtung (18) zwei mit einem schrittweise arbeitenden Antrieb (70) verbundene parallele Tragelemente (72) aufweist, auf denen im Abstand der Schrittlänge des Schritt-Antriebs (70) aufeinander zu und voneinander weg bewegliche Greifer (71) angeordnet sind.

12. Stanzvorrichtung nach einem der Ansprüche 1 bis 11,
**dadurch gekennzeichnet, dass** eine Vorschubeinrichtung (6) den bandförmigen Werkstoff (5) intermittierend durch die Stanzvorrichtung (1) bewegt und die Vorschubeinrichtung (6) rechtwinklig zum Bandvorschub hin- und her beweglich angeordnet ist.

13. Stanzvorrichtung nach Anspruch 12, **dadurch gekennzeichnet, dass** die Drehbewegungen von Stempel (17), Matrize (14) und Platinenholer (20) und der Vorschub des bandförmigen Materials sowie die Bewegung der Vorschubeinrichtung (6) quer zur Vorschubrichtung von einem Programm gesteuert werden.

14. Verfahren zum Ausschneiden von Platinen aus einem intermittierend durch eine Stanzvorrichtung hindurch geführten bandförmigen Werkstoff, mit einem um eine senkrecht zur Förderebene des Werkstoffs stehende Drehachse drehbar gelagerten Stempel und einer drehbar gelagerten Matrize, wobei Stempel und Matrize durch synchrones Drehen unterschiedliche Schneidstellungen bezogen auf eine Ausganglage einnehmen, um den Verschnitt beim Ausschneiden der Platinen zu reduzieren, **dadurch gekennzeichnet, dass** die Platinen (19) unmittelbar nach dem Ausschneiden von einem Platinenholer (20) übernommen und unabhängig von der jeweiligen Schneidstellung in stets gleicher Orientierung von dem Platinenholer an eine Transportvorrichtung (18) übergeben werden.

15. Verfahren zum Ausschneiden von Platinen nach Anspruch 14, **dadurch gekennzeichnet, dass** der Platinenholer (20) zwischen je zwei aufeinander folgenden Schnitten um seine Drehachse (25) um denselben Drehwinkel und in dieselbe Drehrichtung wie Stempel (17) und Matrize (14) verdreht wird, wobei die Drehachsen (25) von Stempel, Matrize und Platinenholer parallel zueinander angeordnet sind.

16. Verfahren zum Ausschneiden von Platinen nach Anspruch 14 oder 15, **dadurch gekennzeichnet, dass** der intermittierend durch die Stanzvorrichtung (1) bewegte bandförmige Werkstoff (5) zwischen zwei aufeinander folgenden Schnitten rechtwinklig zum Bandvorschub bewegt wird.

## Claims

1. A punching device for cutting out circuit boards from a ribbon-shaped material that is guided intermittently through the punching device, comprising a punch that is rotatably mounted about an axis positioned perpendicular to the conveying plane of the material, and having a rotatably mounted die, a transport device disposed below the die for removing the circuit boards from the punching device as well as means for aligning the circuit boards in an end position desired for a further processing, **characterized in that** the punching device (1) has a circuit board holder (20) for the direct receipt of each circuit board (19) after cutting out and for transfer to the transport device (18) and the circuit board holder (20) is mounted so that it can be rotated about an axis (25) parallel to the axis of rotation (25) of punch (17) and die (14) by the same angle of rotation as the punch and the die and is movable in the axial direction (25).

2. The punching device according to claim 1, **characterized in that** the punch (17), the die (14) and the circuit board holder (20) are each assigned at least one rotary drive (29, 30).

3. The punching device according to claim 2, **characterized in that** the punch (17) is assigned two drives (27, 28, 29, 30) acting on a drive wheel (26) connected to the punch and that the die (14) is assigned two drives (46, 47) acting on a drive wheel (45) connected to the die.

4. The punching device according to any one of claims 2 or 3, **characterized in that** the rotary drives of punch (17), die (14) and circuit board holder (20) are synchronized.

5. The punching device according to any one of claims 2 to 4, **characterized in that** the circuit board holder (20) is disposed on a roller body (57) which is rotatable about the axis of rotation (25) of the circuit board holder, which is mounted in a fixed frame (60).

6. The punching device according to claim 5, **characterized in that** a first linear drive (54) which is movable in the direction of the axis of rotation (25) of the circuit board holder (20) is disposed in a torque-proof manner on the roller body (57), the output whereof is connected to a holder (53) for a support plate (55) and a second linear drive (50), wherein the circuit board holder (20) is fastened at the output of the second linear drive (50) and the support plate (55) has a passage (56) which surrounds the circuit board holder (20) in the lower end position of the second linear drive (50).

7. The punching device according to claim 6, **characterized in that** guide elements (65, 66) for guidance of the translational movement of the support plate (55) are disposed on the roller body (57).

8. The punching device according to claim 5, 6 or 7, **characterized in that** the roller body (57) is disposed on the transport device (18).

9. The punching device according to any one of claims 6 to 8, **characterized in that** driving pins are attached to the support plate (55) along the contour of the circuit board (19).

10. The punching device according to claim 9, **characterized in that** the driving pins can be recessed below the surface of the support plate (55).

11. The punching device according to any one of claims 1 to 10, **characterized in that** the transport device (18) comprises two parallel support elements (72) connected to a stepwise operating drive (70) on which grippers (71) which are movable towards one another and away from one another are disposed at the spacing of the step length of the step drive (70).

12. The punching device according to any one of claims 1 to 11, **characterized in that** a feed device (6) moves the ribbon-shaped material (5) intermittently through the punching device (1) and the feed device (6) is disposed to that it is moveable to and fro at right angles to the strip advancement.

13. The punching device according to claim 12, **characterized in that** the rotary movements of punch (17), die (14) and circuit board holder (20) and the advancement of the ribbon-shaped material as well as the movement of the feed device (6) transversely to the direction of advancement are controlled by a program.

14. A method for cutting out circuit boards from a ribbon-shaped material that is guided intermittently through the punching device comprising a punch that is rotatably mounted about an axis positioned perpendicular to the conveying plane of the material, and having a rotatably mounted die, wherein punch and die occupy different cutting positions relative to an initial position through synchronous rotation in order to reduce the offcuts when cutting out circuit boards, **characterized in that** the circuit boards (19) are received by a circuit board holder (20) directly after cutting out and are transferred from the circuit board holder to a transport device (18) regardless of the respective cutting position always in the same orientation.

15. The method for cutting out circuit boards according to claim 14, **characterized in that** the circuit board holder (20) is turned between every two successive cuts about its axis of rotation (25) by the same angle of rotation and in the same direction of rotation as punch (17) and die (14), wherein the axes of rotation (25) of punch, die and circuit board holder are disposed parallel to one another.

16. The method for cutting out circuit boards according to claim 14 or 15, **characterized in that** the ribbon-shaped material (5) moved intermittently through the punching device (1) is moved at right angles to the strip advancement between two successive cuts.

## Revendications

1. Dispositif d'estampage pour découper des platines dans une matière en forme de bande, guidée par intermittence à travers le dispositif d'estampage, avec un poinçon logé en rotation autour d'un axe de rotation placé à la perpendiculaire du plan de transport de la matière et avec une matrice logée en rotation, avec un dispositif de transport placé en-dessous de la matrice, pour retirer les platines hors du dispositif d'estampage, ainsi qu'avec des moyens pour aligner les platines dans une position finale souhaitée pour un usinage ultérieur, **caractérisé en ce que** le dispositif d'estampage (1) comporte un préleveur de platines (20) pour la reprise directe de chaque platine (19) après la découpe et pour le transfert au dispositif de transport (18) et **en ce que** le préleveur de platines (20) est logé en étant rotatif autour d'un axe (25) parallèle à l'axe de rotation (25) du poinçon (17) et de la matrice (14), autour d'angles de rotation concordants à ceux du poinçon et de la matrice et en étant mobile dans la direction d'axe.

2. Dispositif d'estampage selon la revendication 1, **caractérisé en ce qu'**au poinçon (17), à la matrice (14) et au préleveur de platines (20) est associé chaque fois au moins un entraînement en rotation (29, 30).

3. Dispositif d'estampage selon la revendication 2, **caractérisé en ce qu'**au poinçon (17) sont associés deux entraînements (27, 28, 29, 30) agissant sur une roue motrice (26) reliée avec le poinçon et **en ce qu'**à la matrice (14) sont associés deux entraînements (46, 47) agissant sur une roue motrice (45) reliée avec la matrice.

4. Dispositif d'estampage selon l'une quelconque des revendications 2 ou 3, **caractérisé en ce que** les entraînements en rotation du poinçon (17), de la matrice (14) et du préleveur de platines (20) sont synchronisés.

5. Dispositif d'estampage selon l'une quelconque des revendications 2 à 4, **caractérisé en ce que** le préleveur de platines (20) est placé sur un corps de galet (57) rotatif autour de l'axe de rotation (25) du préleveur de platines qui est logé dans un bâti (60) stationnaire.

6. Dispositif d'estampage selon la revendication 5, **caractérisé en ce que** sur le corps de galet (57) est placé de manière solidaire en rotation un premier entraînement linéaire (54) mobile en direction de l'axe de rotation (25) du préleveur de platines (20) dont la réduction est reliée avec une fixation (53) pour une plaque d'assise (55) et avec un deuxième entraînement linéaire (50), le préleveur de platines (20) étant fixé sur la réduction du deuxième entraînement linéaire (50) et la plaque d'assise (55) présentant un passage (56) qui entoure le préleveur de platines (20) dans la position finale inférieure du deuxième entraînement linéaire (50).

7. Dispositif d'estampage selon la revendication 6, **caractérisé en ce que** sur le corps de galet (57) sont placés des éléments de guidage (65, 66) pour guider le déplacement en translation de la plaque d'appui (55).

8. Dispositif d'estampage selon la revendication 5, 6 ou 7, **caractérisé en ce que** le corps de galet (57) est placé sur le dispositif de transport (18).

9. Dispositif d'estampage selon l'une quelconque des revendications 6 à 8, **caractérisé en ce que** sur la plaque d'assise (55), le long du contour de la platine (19) sont placés des boulons entraîneurs.

10. Dispositif d'estampage selon la revendication 9, **caractérisé en ce que** les boulons entraîneurs peuvent se rabattre sous la surface de la plaque d'assise (55).

11. Dispositif d'estampage selon l'une quelconque des revendications 1 à 10, **caractérisé en ce que** le dispositif de transport (18) comporte deux éléments porteurs (72) parallèles reliés avec un entraînement (70) travaillant pas à pas, sur lesquels, à distance de la longueur de pas de l'entraînement pas à pas (70) sont placés des grappins (71) mobiles les uns vers les autres et les uns loin des autres.

12. Dispositif d'estampage selon l'une quelconque des revendications 1 à 11, **caractérisé en ce qu'**un système d'avance (6) déplace la matière (5) en forme de bande par intermittence à travers le dispositif d'estampage (1) et **en ce que** le système d'avance (6) est placé en étant déplaçable à angle droit en aller et retour par rapport à l'avance de la bande.

13. Dispositif d'estampage selon la revendication 12, **caractérisé en ce que** les mouvements de rotation du poinçon (17), de la matrice (14) et du préleveur de platines (20) et l'avance de la matière en forme de bande, ainsi que le déplacement du système d'avance (6) à la transversale de la direction d'avance sont commandés par un programme.

14. Procédé pour découper des platines dans une matière en forme de bande guidée par intermittence à travers un dispositif d'estampage, avec un poinçon logé en étant rotatif autour d'un axe de rotation placé à la perpendiculaire du plan de transport de la matière et avec une matrice logée en rotation, par une rotation synchrone, le poinçon et la matrice adoptant différentes positions de découpage par rapport à une position initiale, pour réduire les rognures lors du découpage des platines, **caractérisé en ce que** les platines (19) sont reprises par un préleveur de platines (20) immédiatement après le découpage et, indépendamment de la position de découpage respective, sont transférées avec toujours la même orientation par le préleveur de platines à un dispositif de transport (18).

15. Procédé pour découper des platines selon la revendication 14, **caractérisé en ce qu'**entre chaque fois deux découpages successifs, le préleveur de platine (20) est tourné autour de son axe de rotation (25) autour du même angle de rotation et dans le même sens de rotation que le poinçon (17) et la matrice (14), les axes de rotation (25) du poinçon, de la matrice et du préleveur de platines étant placés à la parallèle les uns des autres.

16. Procédé pour découper des platines selon la revendication 14 ou la revendication 15, **caractérisé en ce qu'**entre deux découpages successifs, la matière (5) en forme de bande déplacée par intermittence à travers le dispositif d'estampage (1) est déplacée à angle droit par rapport à l'avance de la bande.
